# EUROPÄISCHE PATENTSCHRIFT

(11) **EP 3 464 724 B1**
(45) Veröffentlichungstag und Bekanntmachung des Hinweises auf die Patenterteilung: **10.04.2024**
(21) Anmeldenummer: 17722789.9
(22) Anmeldetag: 11.05.2017
(51) Int. Cl.: D21H 23/48, B05C 5/00, B05D 1/30

(54) **VORHANGAUFTRAGSWERK**
CURTAIN APPLICATOR
UNITÉ D'ENDUCTION À RIDEAU

(30) Priorität: 30.05.2016 DE 102016209336
(43) Veröffentlichungstag der Anmeldung: 10.04.2019
(73) Patentinhaber: Voith Patent GmbH, 89522 Heidenheim (DE)
(72) Erfinder: SASA, Tadashi, 104-0051 Tokyo (JP); KATANO, Toshihiro, Motomiya 969-1186 (JP); HIRANO, Akio, Chiba-ken 270-2223 (JP); KOHNO, Hiroyuki, Motomiya 969-1186 (JP); HENNINGER, Christoph, 89522 Heidenheim (DE); FRÖHLICH, Uwe, 89233 Neu-Ulm (DE)
(74) Vertreter: Voith Patent GmbH - Patentabteilung
(86) Internationale Anmeldenummer: PCT/EP2017/061287
(87) Internationale Veröffentlichungsnummer: WO 2017/207236

(56) Entgegenhaltungen:
- WO-A1-2004/027153
- DE-A1- 10 359 118
- DE-A1-102008 054 901
- DE-A1-102010 042 559
- US-A- 3 365 325

## Beschreibung

Die Erfindung betrifft einen Auftragskopf für ein Vorhangauftragswerk zur Beschichtung einer laufenden Faserstoffbahn, ein Vorhangauftragswerk zur Beschichtung einer laufenden Faserstoffbahn und ein Verfahren zur Beschichtung einer laufenden Faserstoffbahn mittels eines Vorhangauftragswerks.

Vorhangauftragswerke zur Beschichtung einer laufenden Materialbahn mit wenigstens einem flüssigen und/oder pastösen Auftragsmedium weisen in der Regel einen Auftragskopf auf, der wenigstens eine sich im Wesentlichen über die Breite des Auftragskopf erstreckende Abrisskante umfasst an der das Auftragsmedium den Auftragskopf in Form eines frei fallenden Vorhangs verlässt.

Vorhangauftragswerke werden in der Papier- oder B&P Herstellung oftmals eingesetzt um eine besonders hohe Strichqualität bei geringem Einsatz der teuren Streichfarbe zu erreichen. Vorhangauftragswerke werden daher oftmals zur Erzeugung der obersten, der sog. Deckschicht, eingesetzt. Da die Deckschicht der Papier- oder B&P-Bahn die Schicht ist, welche die äußere Erscheinung des Papiers oder Kartons festlegt, werden an die Deckschicht besonders hohe Qualitätsanforderungen gestellt.

Vorhangauftragswerke sind beispielsweise aus den Schriften US 3,365,325 oder WO 2004/027153 bekannt

Vorhangauftragswerke haben aber den Nachteil, dass diese besonders empfindlich gegenüber Umgebungseinflüssen sind. So wirken sich bei Vorhangauftragswerken Luftströmungen, Schwankungen in Temperatur- und/oder Luftfeuchtigkeit besonders negativ auf einen stabilen Betrieb aus. Da Auftragswerke im Allgemeinen oftmals räumlich nahe an Trocknungseinrichtungen, wie Zylindertrocknungseinrichtungen und/oder Infrarot-Trocknungseinrichtungen, angeordnet sind, werden solche Auftragswerke oftmals in einer Umgebung mit hoher Umgebungstemperatur kombiniert mit hoher Luftfeuchtigkeit betrieben. Um die Streichfarbe von Vorhangauftragswerken zu entgasen, d.h. um sicher zu stellen, dass die Streichfarbe ohne Luftblasen aus dem Auftragskopf des Vorhangauftragswerks treten kann, werden ferner Vakuumentgasungseinrichtungen eingesetzt, die bei niedriger Temperatur betrieben werden müssen, um ein Sieden der Streichfarbe zu verhindern. Aufgrund der kühlen Streichfarbe, die im Auftragskopf geführt wird, kann die warme Umgebungsluft am Auftragskopf, insbesondere an der Abrisskante des Auftragskopfs, kondensieren und es können Kondensattropfen auf die herzustellende Faserstoffbahn fallen. Um dies zu verhindern, werden Vorhangauftragswerke in der Regel in einer diese umgebenden Einhausung betrieben, die klimatisiert ist.

Der Nachteil solcher klimatisierten Einhausungen ist, dass die Klimatisierung sehr teuer ist, sowohl in der Anschaffung wie auch im laufenden Betrieb.

Es ist die Aufgabe der vorliegenden Erfindung eine kostengünstigere Alternative zu einer klimatisierten Einhausung zu finden, mittels der ein Kondensieren der Umgebungsluft am Auftragskopf in ähnlicher oder gleicher Weise wie mit einer Klimatisierung reduziert bzw. unterbunden werden kann.

Die Aufgabe wird gelöst durch einen Auftragskopf nach Anspruch 1, durch ein Vorhangauftragswerk nach Anspruch 11 und durch ein Verfahren nach Anspruch 14 Dadurch, dass erfindungsgemäß zumindest eine Spüleinrichtung vorgesehen ist, mittels welcher zumindest eine der zumindest einen Abrisskante mit einem strömenden gasförmigen Spülmedium beaufschlagbar ist bzw. beaufschlagt wird, wird erreicht, dass sich im Bereich der Abrisskante wenig oder keine Umgebungsluft ansammeln kann, die an der Abrisskante kondensieren kann. Aus diesem Grund kann auf eine Klimatisierung komplett verzichtet werden oder eine nur sehr einfache Klimatisierung verwendet werden.

Vorteilhafte Ausgestaltungen und Weiterbildungen der Erfindung sind in den Unteransprüchen angegeben.

Vorzugsweise umfasst der Auftragskopf wenigstens eine Querverteilkammer sowie einen mit dieser verbunden Düsenspalt mit Austrittsöffnung derart, dass das von der Querverteilkammer über den Düsenspalt zur Austrittsöffnung kommende Auftragsmedium den Auftragskopf an der Austrittsöffnung verlässt, wobei die zumindest eine Abrisskante durch zumindest einen Teil der Austrittsöffnung gebildet ist. Konkret kann in diesem Zusammenhang die Austrittsöffnung eine erste und eine zweite Abrisskante bereitstellen, wobei bei bestimmungsgemäßer Verwendung des Auftragskopfs in Laufrichtung der Materialbahn betrachtet die erste Abrisskante vorne und die zweite Abrisskante hinten angeordnet ist.

Um insbesondere beide Abrisskanten zu spülen und dort ein Kondensieren der Umgebungsluft zu reduzieren oder zu verhindern sieht eine bevorzugte Weiterbildung der Erfindung eine erste und/oder eine zweite Spüleinrichtung vor welche derart angeordnet ist bzw. sind, dass bei bestimmungsgemäßer Verwendung des Auftragskopfs in Laufrichtung der Materialbahn betrachtet, die erste Spüleinrichtung die erste Abrisskante von vorne mit dem Spülmedium beaufschlagt und die zweite Spüleinrichtung die zweite Abrisskante von hinten mit dem Spülmedium beaufschlagt.

In einer zu den vorherigen Ausführungsformen alternativen Ausführungsform ist vorgesehen, dass der Auftragskopf wenigstens eine Querverteilkammer und einen mit dieser verbunden Düsenspalt mit Austrittsöffnung sowie eine sich daran anschließende Gleitfläche an die sich wiederum die Abrisskante anschließt derart umfasst, dass in Fließrichtung des Auftragsmediums betrachtet, das von der Querverteilkammer über den Düsenspalt und die Austrittsöffnung kommende Auftragsmedium nach der Austrittsöffnung über die Gleitfläche zur Abrisskante fließt und an der Abrisskante den Auftragskopf verlässt.

Konkret kann die zumindest eine Spüleinrichtung außerhalb des Düsenspalts angeordnet sein.

Vorzugsweise ist die zumindest eine Spüleinrichtung so ausgebildet und angeordnet, dass die Strömung des gasförmigen Spülmediums in Richtung des frei fallenden Vorhangs gerichtet.

Konkret umfasst der Auftragskopf einen Gehäuseblock, insbesondere aus einem metallischen Werkstoff, in dem die Querverteilkammer und der Düsenspalt angeordnet sind, wobei der Gehäuseblock zumindest abschnittweise von einer

Außenverkleidung und einer thermisch isolierende Schicht umgeben ist, welche mit der Umgebung in Kontakt kommt.

Die Außenverkleidung kann hierbei bspw. zumindest abschnittweise durch zumindest ein ebenes und/oder gebogenes Blech oder durch zumindest eine ebene und/oder gebogene Kunststoffplatte wie bspw. eine Plexiglasplatte bereitgestellt sein bzw. umfassen.

Dabei ist die Außenverkleidung zumindest abschnittweise durch die thermisch isolierende Schicht vom Gehäuseblock thermisch entkoppelt. In diesem Fall ist die thermisch isolierende Schicht zumindest abschnittweise zwischen der Außenverkleidung und dem Gehäuseblock angeordnet. Durch die vom Gehäuseblock thermisch entkoppelte Außenverkleidung wird erreicht, dass die Umgebungsluft nicht in direkten Kontakt mit dem "kühlen" Gehäuseblock, durch welchen das Auftragsmedium geführt wird, kommt.

Nach einer weiteren alternativen Ausgestaltung der Erfindung kann auch die Außenverkleidung zumindest abschnittweise durch eine thermisch isolierende Schicht gebildet sein.

Vorzugsweise ist die Außenverkleidung zumindest im Bereich Abrisskante derart angeordnet und ausgebildet ist, dass durch diese der freie Fall des Vorhangs nicht beeinträchtigt wird.

Nach einer weiteren konkreten Ausgestaltung der Erfindung umfasst der Gehäuseblock ein erstes und ein zweites Gehäuseblockteil und die Querverteilkammer und der Düsenspalt sind durch einen zwischen den beiden Gehäuseblockteilen gebildeten Hohlraum gebildet. In diesem Zusammenhang sind insbesondere die beiden Gehäuseblockteile durch Verbindungsmittel, insbesondere Schrauben, miteinander verbunden.

Ferner ist es insbesondere sinnvoll, wenn der erste Gehäuseblockteil eine erste, die erste Abrisskante bereitstellende Düsenlippe und der zweite Gehäuseblockteil eine zweite, die zweite Abrisskante bereitstellende Düsenlippe umfasst, die relativ zueinander derart verstellbar sind, dass die Weite des Düsenspalts im Bereich der Austrittsöffnung in Querrichtung des Auftragskopfs, und somit in Querrichtung der Faserstoffbahn, individuell einstellbar ist. Durch diese Ausgestaltung lässt sich der erfindungsgemäße Auftragskopf konstruktiv besonders einfach mit verstellbarem Düsenspalt aufbauen.

Es sind verschiedene Möglichkeiten denkbar, wie die thermisch isolierende Schicht aufgebaut sein kann.

Nach einer denkbaren Variante umfasst die thermisch isolierende Schicht ein Schaumstoffmaterial und/oder eine Wabenstruktur und/oder Glaswolle und/oder Mineralwolle oder ist durch eines oder mehrere der vorgehenden gebildet.

Nach einer weiteren denkbaren Variante ist die thermisch isolierende Schicht durch ein gasförmiges Isolationsmedium gebildet, welches in einem Spalt zwischen dem Gehäuseblock und der Außenverkleidung angeordnet oder geführt ist, wobei insbesondere der Spalt im Bereich der Abrisskante im Bereich 0,5mm - 50mm, bevorzugt 2-10mm, beträgt. In diesem Fall ist es insbesondere von Vorteil, wenn das gasförmige Isolationsmedium zumindest teilweise, vorzugsweise vollständig, durch das strömende gasförmige Spülmedium bereitgestellt ist. In diesem Fall kann auf besonders einfache Art und Weise eine Isolation des Gehäuseblocks sowie eine Spülung der zumindest einen Abrisskante bereitgestellt werden.

Konkret ist das gasförmige Isolationsmedium und/oder das gasförmige Spülmedium insbesondere Luft.

Nach einer weiteren bevorzugten konkreten Ausgestaltung der Erfindung hat der Auftragskopf eine Oberseite und eine Unterseite und die Austrittsöffnung ist an der Unterseite angeordnet. In diesem Fall ist es insbesondere sinnvoll, wenn das zumindest teilweise das Isolationsmedium bereitstellende Spülmedium in einer von der Oberseite zur Unterseite gerichteten Strömungsrichtung, insbesondere von der Oberseite zur Unterseite, zum Bereich der Abrisskante strömt.

Nach einem weiteren unabhängigen Aspekt der Erfindung wird ein Vorhangauftragswerk zur Beschichtung einer laufenden Materialbahn mit wenigstens einem flüssigen und/oder pastösen Medium vorgeschlagen, welches mit zumindest einem erfindungsgemäßen Auftragskopf ausgerüstet ist.

Vorzugsweise hat das Vorhangauftragswerk Mittel, um die Temperatur des Spülmediums und/oder des Auftragsmediums so einzustellen, dass die Temperatur des Spülmediums zwischen der Temperatur der Umgebung und der Temperatur des Auftragsmediums liegt. Die Mittel sind insbesondere so ausgelegt, um die Temperatur des Spülmediums im Bereich des 0,4-fachen bis 1,5-fachen, bevorzugt des 0,6-fachen bis 1,5-fachen der Temperatur der Umgebung einzustellen. Die Mittel zum Einstellen bzw. aufeinander abstimmen der Temperatur des Spülmediums und/oder der Temperatur des Auftragsmediums können insbesondere Heiz- und/oder Kühleinrichtungen und Temperaturmesseinrichtungen umfassen, mittels der die Temperatur des Spülmediums und des Auftragsmediums gemessen und jeweils auf einen Sollwert eingestellt werden können. Vorzugsweise umfassen die Mittel ferner eine Steuerungs- und/oder Regelungseinrichtung mit welcher automatisch auf Basis der gemessenen Temperaturen des Spülmediums und des Auftragsmediums sowie der Solltemperaturen für das Spülmedium und das Auftragsmedium die Heiz- und/oder Kühleinrichtungen geregelt und/oder gesteuert werden.

Vorzugsweise umfasst das Vorhangauftragswerk Mittel zum Entfeuchten des Spülmediums.

Durch die Erfindung ist es insbesondere möglich, dass das Vorhangauftragswerk keine Einhausung hat.

Alternativ ist denkbar, dass das Vorhangauftragswerk eine Einhausung hat, wobei die Einhausung nicht klimatisiert ist.

In den vorliegenden Fällen ist die Einhausung insbesondere so ausgeführt, dass diese umgibt zumindest den Auftragskopf und den Bereich umgibt, an dem der Vorhang aus Auftragsmedium auf die Faserstoffbahn trifft.

Nach einem weiteren unabhängigen Aspekt der Erfindung wird ein Verfahren zur Beschichtung einer laufenden Materialbahn mit wenigstens einem flüssigen und/oder pastösen Auftragsmedium mittels eines Vorhangauftragswerks vorgeschlagen, welches zumindest einen erfindungsgemäßen Auftragskopf umfasst, nämlich der wenigstens eine sich im Wesentlichen über seine Breite erstreckende Abrisskante umfasst an der das Auftragsmedium den Auftragskopf in Form eines frei fallenden Vorhangs verlässt und nachfolgend auf die Materialbahn tritt, wobei der Bereich zumindest einer der zumindest einen Abrisskante mit einem strömenden gasförmigen Spülmedium beaufschlagt wird.

Eine bevorzugte Ausgestaltung des Verfahrens sieht vor, dass die Temperatur des Spülmediums zwischen der Temperatur der Umgebung und der Temperatur des Auftragsmediums gehalten wird. Denkbar ist in diesem Zusammenhang insbesondere, dass die Temperatur des Spülmediums im Bereich von 15°C bis 55°C, die des Auftragsmediums im Bereich von 18°C bis 40°C und die Temperatur der Umgebung kleiner 65°C ist. Bevorzugt weicht die Temperatur des Spülmediums um maximal 7°C, besonders bevorzugt um maximal 5°C, von der Temperatur des Auftragsmediums ab. Insbesondere ist die Temperatur des Spülmediums um maximal 7°C, besonders bevorzugt um maximal 5°C, kleiner als die Temperatur des Auftragsmediums.

Die Erfindung wird nachfolgend anhand von schematischen, nicht maßstäblichen Zeichnungen weiter erläutert. Es zeigen
- Figur 1: eine erste Ausführungsform eines erfindungsgemäßen Auftragskopfes zur Erzeugung eines einlagigen frei fallenden Vorhangs,
- Figur 1b: eine Variante der ersten Ausführungsform eines erfindungsgemäßen Auftragskopfes zur Erzeugung eines einlagigen frei fallenden Vorhangs,
- Figur 2: eine zweite Ausführungsform eines erfindungsgemäßen Auftragskopfes zur Erzeugung eines einlagigen frei fallenden Vorhangs,
- Figur 3: eine dritte Ausführungsform eines erfindungsgemäßen Auftragskopfes zur Erzeugung eines einlagigen frei fallenden Vorhangs,
- Figur 4: eine vierte Ausführungsform eines erfindungsgemäßen Auftragskopfes zur Erzeugung eines einlagigen frei fallenden Vorhangs,
- Figur 5: eine fünfte Ausführungsform eines erfindungsgemäßen Auftragskopfes mit Gleitfläche zur Erzeugung eines einlagigen frei fallenden Vorhangs,
- Figur 6: eine Ausführungsform eines erfindungsgemäßen Auftragskopfes zur Erzeugung eines mehrlagigen frei fallenden Vorhangs und
- Figur 7: eine Ausführungsform eines erfindungsgemäßen Vorhangauftragswerk.

Die Figur 1 zeigt - in einer Querschnittdarstellung in einer Ebene parallel zur Bahnlaufrichtung MD und senkrecht zur Bahnquerrichtung CD (CD erstreckt sich senkrecht zur Zeichenebene der Figuren 1-7) - eine erste Ausführungsform eines erfindungsgemäßen Auftragskopfes 1 zur Herstellung eines einlagigen frei fallenden Vorhangs 2 eines flüssigen und/oder pastösen Auftragsmediums zur Beschichtung einer laufenden Materialbahn.

Der Auftragskopf 1 hat eine Querverteilkammer 3 sowie einen mit dieser verbunden Düsenspalt 4 mit Austrittsöffnung 5 derart, dass das von der Querverteilkammer 3 über den Düsenspalt 4 zur Austrittsöffnung 5 kommende Auftragsmedium den Auftragskopf an der Austrittsöffnung 5 verlässt.

Vorliegend stellt die Austrittsöffnung 5 eine in Bahnlaufrichtung MD betrachtete vordere Abrisskante 6 sowie eine in Bahnlaufrichtung MD betrachtete hintere Abrisskante 7 bereit.

Wie aus der Darstellung der Figur 1 zu entnehmen ist, umfasst der Auftragskopf 1 eine erste Spüleinrichtung und eine zweite Spüleinrichtung 9 die derart ausgebildet und angeordnet sind, dass bei bestimmungsgemäßer Verwendung des Auftragskopfs in Bahnlaufrichtung der Materialbahn betrachtet die erste Spüleinrichtung 8 die erste Abrisskante 6 von vorne mit einem, durch ein strömendes Spülmedium 13 (strich-punktierte-Linie mit Pfeil) beaufschlagt und die zweite Spüleinrichtung 9 die zweite Abrisskante 7 von hinten mit einem strömenden Spülmedium 14 (strich-punktierte-Linie mit Pfeil) beaufschlagt. Im vorliegenden Ausführungsbeispiel sind die beiden Spüleinrichtungen 8, 9 außerhalb des Düsenspalts 4 angeordnet. Vorliegend stellt jede der beiden Spüleinrichtungen ein Spülmedium in Form von Luft bereit.

Der Auftragskopf 1 umfasst einen Gehäuseblock aus einem metallischen Werkstoff in dem die Querverteilkammer 3 und der Düsenspalt 4 angeordnet sind. Der Gehäuseblock umfasst ein erstes Gehäuseblockteil 10 (in der vorliegenden Ausführungsform vorderes Gehäuseblockteil 10) und ein zweites Gehäuseblockteil 11 (in der vorliegenden Ausführungsform hinteres Gehäuseblockteil 11), wobei durch einen zwischen den beiden Gehäuseblockteilen 10, 11 gebildeten Hohlraum die Querverteilkammer 3 und der Düsenspalt 4 gebildet sind. Wie aus der Darstellung der Figur 1 zu erkennen ist, umfasst der erste Gehäuseblockteil 10 eine erste Düsenlippe 10.1, welche die erste Abrisskante 6 im Bereich der Austrittsöffnung 5 des Düsenspalts 4 bereitstellt. Ferner umfasst der zweite Gehäuseblockteil 11 eine zweit Düsenlippe 11.1, welche die zweite Abrisskante 7 im Bereich der Austrittsöffnung 5 des Düsenspalts 4 bereitstellt. Die beiden Düsenlippen 10.1 und 11.1 sind relativ zueinander derart verstellbar, dass die Weite des Düsenspalts 4 im Bereich der Austrittsöffnung 5 in Querrichtung des Auftragskopfs individuell einstellbar ist.

Im vorliegenden Ausführungsbeispiel ist der Gehäuseblock abschnittweise von einer Außenverkleidung 12.1, 12.2 umgeben, welche mit der Umgebung in Kontakt kommt. Die Außenverkleidung 12.1, 12.2 weist hierbei einen in Bahnlaufrichtung MD vorderen Teil der Außenverkleidung 12.1 in Form eines gebogenen Blechs sowie einen in Bahnlaufrichtung MD hinteren Teil der Außenverkleidung 12.2 in Form eines gebogenen Blechs auf. Wie ferner zu erkennen ist, ist die Außenverkleidung 12.1, 12.2 im Bereich Abrisskanten 6, 7 derart angeordnet und ausgebildet, dass durch diese der freie Fall des Vorhangs 2 nicht beeinträchtigt wird.

Die Außenverkleidung 12 ist zumindest abschnittweise durch eine thermisch isolierende Schicht vom Gehäuseblock 10, 11 thermisch entkoppelt.

Vorliegend ist die thermisch isolierende Schicht zwischen dem vorderen Teil der Außenverkleidung 12.1 und dem vorderen Gehäuseblockteil 10 durch ein gasförmiges Isolationsmedium gebildet, welches in einem Spalt zwischen dem vorderen Gehäuseblockteil 10 und dem vorderen Teil der Außenverkleidung 12.1 geführt ist und durch das strömende gasförmige Spülmedium 13 aus der ersten Spüleinrichtung 8 bereitgestellt ist. Ferner ist vorliegend der in der Figur 1 obere Teil des Spalts zwischen dem hinteren Gehäuseblockteil 11 und dem hinteren Teil der Außenverkleidung 12.2 durch ein Schaumstoffmaterial gebildet. Des Weiteren erkennt man, dass der in der Figur 1 untere Teil des Spalts zwischen dem hinteren Gehäuseblockteil 11 und dem hinteren Teil der Außenverkleidung 12.2, der sich an den oberen Teil anschließt, durch ein gasförmiges Isolationsmedium gebildet ist, welches durch das strömende gasförmige Spülmedium 14 aus der zweiten Spüleinrichtung 9 bereitgestellt ist.

In beiden Fällen, d.h. in Bezug zur ersten Spüleinrichtung 8 und zur zweiten Spüleinrichtung 9, strömt das Spülmedium in einer von der Oberseite zur Unterseite gerichteten Strömungsrichtung zu den beiden Abrisskanten 6, 7.

Für die folgende Diskussion der Figuren 1b, sowie 2 bis 6 ist anzumerken, dass nur die Unterschiede zur jeweils explizit erwähnten Ausführungsform (bspw. der der Figur 1) diskutiert werden und dass gleiche oder ähnliche technische Gegenstände oder Merkmale durch die gleichen Bezugszeichen bezeichnet sind.

Die Figur 1b zeigt eine Variante des in Figur 1 gezeigten Auftragskopfes. Hierbei sind beiden Spüleinrichtungen 8, 9 im unteren Bereich des Düsenkopfes angebracht. Sowohl der obere Teil des Spalts zwischen dem hinteren Gehäuseblockteil 11 und dem hinteren Teil der Ausßenverkleidung, 12.2, als auch der obere Teil des Spalts zwischen dem vorderem Gehäuseblockteil 10 und dem vorderen Teil der Ausßenverkleidung, 12.1 ist hierbei ganz oder zumindest teilweise durch ein Schaumstoffmaterial gefüllt.

Die Figur 2 zeigt eine zweite Ausführungsform eines erfindungsgemäßen Auftragskopfes 1 zur Erzeugung eines einlagigen frei fallenden Vorhangs 2.

Der Auftragskopf der Figur 2 unterscheidet sich von dem in der Figur 1 gezeigten Auftragskopf im Wesentlichen dadurch, dass beim Auftragskopf der Figur 2 beide Spüleinrichtungen 8, 9 im unteren Bereich des Auftragskopfs 1, d.h. auf Höhe der Düsenlippen 10.1 und 11.1 angeordnet sind und die Außenverkleidung 12.1 und 12.2 vor und hinter dem Vorhang in Richtung des frei fallenden Vorhangs 2 zur bis zu 100 Millimeter über die beiden Abrisskanten 6, 7 an der Austrittsöffnung 5 überstehen, wodurch der frei fallende Vorhang 2 von störenden Umgebungseinflüssen wie Luftströmungen abgeschirmt wird. Zur Lenkung des von der ersten Spüleinrichtung 8 bereitgestellten strömenden Spülmediums 13 auf die erste Abrisskante 6 umfasst der vordere Teil der Außenverkleidung 12.1 ein Umlenkblech 12.1.1. Analog dazu umfasst der hintere Teil der Außenverkleidung 12.2 ein Umlenkblech 12.2.2 wodurch das von der zweiten Spüleinrichtung 9 bereitgestellte strömende Spülmediums 14 auf die zweite Abrisskante 7 gelenkt wird.

Als weiterer Unterschied zur Figur 1 wird die thermisch isolierende Schicht zwischen dem vorderen Teil der Außenverkleidung 12.1 und dem Gehäuseblock 10, 11 sowie dem hinteren Teil der Außenverkleidung 12.2 und dem Gehäuseblock 10, 11 jeweils durch Luft bereitgestellt, die nicht durch das Spülmedium 13, 14 bereitgestellt wird. Es kann jedoch auch vorgesehen sein, dass statt der Luft eine andere thermisch isolierende Schicht, wie z.b. Schaumstoff, Mineralwolle etc. eingesetzt wird.

Die Figur 3 zeigt eine dritte Ausführungsform eines erfindungsgemäßen Auftragskopfes 1 zur Erzeugung eines einlagigen frei fallenden Vorhangs 2.

Der Auftragskopf 1 der Figur 3 unterscheidet sich von dem in der Figur 1 gezeigten Auftragskopf im Wesentlichen dadurch, dass auch die thermisch isolierende Schicht zwischen dem hinteren Teil der Außenverkleidung 12.2 und dem hinteren Gehäuseblockteil 11 durch das gasförmige Isolationsmedium gebildet, welches in dem Spalt zwischen dem hinteren Gehäuseblockteil 11 und dem hinteren Teil der Außenverkleidung 12.2 geführt ist und durch das strömende gasförmige Spülmedium 14 aus der zweiten Spüleinrichtung 9 bereitgestellt ist.

Die Figur 4 zeigt eine vierte Ausführungsform eines erfindungsgemäßen Auftragskopfes 1 zur Erzeugung eines einlagigen frei fallenden Vorhangs 2.

Der Auftragskopf 1 der Figur 4 unterscheidet sich von dem in der Figur 3 gezeigten Auftragskopf im Wesentlichen dadurch, dass keine Außenverkleidung 12.1 und 12.2 vorgesehen ist. Im vorliegenden Ausführungsbeispiel ist der Gehäuseblock 10, 11 lediglich von der thermisch isolierende Schicht umgeben, welche mit der Umgebung in Kontakt kommt, wobei die das vordere Gehäuseblockteil 10 umgebende thermisch isolierende Schicht durch das strömende gasförmige Spülmedium 13 aus der ersten Spüleinrichtung 8 und die das hintere Gehäuseblockteil 11 umgebende thermisch isolierende Schicht durch das strömende gasförmige Spülmedium 14 aus der zweiten Spüleinrichtung 9 bereitgestellt ist.

Die Figur 5 zeigt eine fünfte Ausführungsform eines erfindungsgemäßen Auftragskopfes 1 zur Erzeugung eines einlagigen frei fallenden Vorhangs 2.

Der Auftragskopf 1 der Figur 5 hat eine Querverteilkammer 3 und einen mit dieser verbunden Düsenspalt 4 mit Austrittsöffnung 5 sowie eine sich daran anschließende Gleitfläche 17 an die sich wiederum eine Abrisskante 16 derart anschließt, dass in Fließrichtung des Auftragsmediums betrachtet, das von der Querverteilkammer 3 über den Düsenspalt 4 und die Austrittsöffnung 5 kommende Auftragsmedium nach der Austrittsöffnung 5 über die Gleitfläche 17 zur Abrisskante 16 fließt und an der Abrisskante 16 den Auftragskopf 1 verlässt. Zu erwähnen ist, dass die Gleitfläche 17 durch einen am vorderen Gehäuseblockteil 10 angeordneten Gleitflächenblock 15 bereitgestellt ist.

An der Abrisskante 16 sind zwei Spüleinrichtungen 8, 9 vorgesehen, mittels denen mittels die Abrisskante 16 mit dem strömenden gasförmigen Spülmedium 13, 14 beaufschlagbar ist.

Die Figur 6 zeigt eine Ausführungsform eines erfindungsgemäßen Auftragskopfes 1 zur Erzeugung eines mehrlagigen frei fallenden Vorhangs 2'.

Der Auftragskopf 1 der Figur 6 unterscheidet sich von dem in der Figur 3 gezeigten Auftragskopf im Wesentlichen dadurch, dass der Gehäuseblock zusätzlich zu einem vorderen und hinteren Gehäuseblockteil 10', 11' ein Gehäuseblockmittelteil 18 hat, sowie zwei Querverteilkammern 3.1 und 3.2 mit jeweils zugeordnetem Düsenspalt 4.1, 4.2 bereitgestellt sind, welche an der Austrittsöffnung 5 treffen um einen zweilagigen freifallenden Vorhang 2' zu erzeugen. Die Beaufschlagung der beiden Abrisskanten 6, 7 sowie die thermische Isolierung des Gehäuseblocks 10', 11', 18 ist analog zur Ausführungsform der Figur 3 gelöst, nämlich Beaufschlagung der ersten Abrisskante 6 mit dem durch die erste Spüleinrichtung 8 bereitgestellten Spülmedium 13 und Beaufschlagung der zweiten Abrisskante 7 mit dem durch die zweite Spüleinrichtung 9 bereitgestellten Spülmedium 14, wobei die beiden Spülmedien 13, 14 jeweils vom oberen Teil des Gehäuseblocks 10', 11', 18 im Spalt zwischen der Außenverkleidung 12.1 bzw. 12.2 in einer von der Oberseite zur Unterseite gerichteten Strömungsrichtung geführt werden.

Die Figur 7 zeigt eine Ausführungsform eines erfindungsgemäßen Vorhangauftragswerks 100 zur Beschichtung einer laufenden Papierbahn mit dem einem flüssigen und/oder pastösen Auftragsmedium in Form eines frei fallenden Vorhangs 2. Beispielhaft wird im vorliegenden Ausführungsbeispiel ein Auftragskopf wie in der Figur 3 gezeigt verwendet. Zu bemerken ist in diesem Zusammenhang, dass anstelle des Auftragskopfs der Figur 3 auch jeder andere erfindungsgemäße Auftragskopf verwendet werden könnte.

Das Vorhangauftragswerk 100 weist Walzen 102, 103 auf über welche die Papierbahn 101 während der Beschichtung im Wesentlichen waagrecht laufend geführt wird. Der Auftragskopf 1 und die Stelle an der der frei fallende Vorhang 2 auf die Papierbahn 101 trifft sind von einer Einhausung 104 gegen Umgebungseinflüsse abgeschirmt, wobei die Einhausung nicht klimatisiert ist.

Das Vorhangaustragswerk 100 weist Mittel auf, um die Temperatur des Spülmediums 13, 14 und des Auftragsmediums 2 so einzustellen, dass die Temperatur des Spülmediums 13, 14 zwischen der Temperatur der Umgebung und der Temperatur des Auftragsmediums 2 liegt.

Konkret umfassen die Mittel einen Temperatursensor 105 zur Messung der Temperatur des Spülmediums 13, 14 sowie einen Temperatursensor 106 zur Messung der Temperatur des Auftragsmediums 2 im Bereich der Querverteilkammer 3. Des Weiteren umfassen die Mittel eine Heiz- und/oder Kühleinrichtung 107 zur Erhöhung und/oder Reduktion der Temperatur des Spülmediums 13, 14 sowie eine Heiz- und/oder Kühleinrichtung 108 zur Erhöhung und/oder Reduktion der Temperatur des Auftragsmediums 2. Als weiteres Element umfassen die Mittel eine Steuerungs- und/oder Regelungseinrichtung 110 mit welches automatisch auf Basis der gemessenen Temperaturen des Spülmediums 13, 14 und des Auftragsmediums 2 sowie des Solltemperaturen für das Spülmediums 13, 14 und des Auftragsmedium 2 die beiden Heiz- und/oder Kühleinrichtungen 108, 109 geregelt und/oder gesteuert werden. Konkret kann mittels Steuerungs- und Regelungseinheit 110 bei Abweichungen von Ist- zu Sollwert der Temperatur des Spülmediums 13, 14 und der des Auftragsmediums 2 automatisch mittels der jeweiligen zugeordneten Heiz- und/oder Kühleinrichtung 107, 108 die jeweilige Temperatur nachgeregelt und/oder gesteuert werden.

## Patentansprüche

1. Auftragskopf für ein Vorhangauftragswerk zur Beschichtung einer laufenden Materialbahn mit wenigstens einem flüssigen und/oder pastösen Auftragsmedium, wobei der Auftragskopf wenigstens eine sich im Wesentlichen über die Breite des Auftragskopf erstreckende Abrisskante umfasst, an der das Auftragsmedium den Auftragskopf in Form eines frei fallenden Vorhangs verlässt, wobei
zumindest eine Spüleinrichtung vorgesehen ist, mittels welcher zumindest eine der zumindest einen Abrisskante mit einem strömenden gasförmigen Spülmedium beaufschlagbar ist, **dadurch gekennzeichnet, dass** der Auftragskopf einen Gehäuseblock, insbesondere aus einem metallischen Werkstoff, umfasst in dem die Querverteilkammer und der Düsenspalt angeordnet sind, und der Gehäuseblock zumindest abschnittweise von einer Außenverkleidung und einer thermisch isolierende Schicht umgeben ist, welche mit der Umgebung in Kontakt kommt, wobei die Außenverkleidung zumindest abschnittweise durch die thermisch isolierende Schicht vom Gehäuseblock thermisch entkoppelt ist.

2. Auftragskopf nach Anspruch 1 **dadurch gekennzeichnet, dass** der Auftragskopf wenigstens eine Querverteilkammer sowie einen mit dieser verbunden Düsenspalt mit Austrittsöffnung derart umfasst, dass das von der Querverteilkammer über den Düsenspalt zur Austrittsöffnung kommende Auftragsmedium den Auftragskopf an der Austrittsöffnung verlässt, die zumindest eine Abrisskante durch zumindest einen Teil der Austrittsöffnung gebildet ist.

3. Auftragskopf nach Anspruch 2 **dadurch gekennzeichnet, dass** die Austrittsöffnung eine erste und eine zweite Abrisskante bereitstellt, wobei bei bestimmungsgemäßer Verwendung des Auftragskopfs in Laufrichtung der Materialbahn betrachtet die erste Abrisskante vorne und die zweite Abrisskante hinten angeordnet ist, wobei eine erste und eine zweite Spüleinrichtung derart vorgesehen und angeordnet sind, dass bei bestimmungsgemäßer Verwendung des Auftragskopfs in Laufrichtung der Materialbahn betrachtet die erste Spüleinrichtung die erste Abrisskante von vorne mit dem Spülmedium beaufschlagt und die zweite Spüleinrichtung die zweite Abrisskante von hinten mit dem Spülmedium beaufschlagt.

4. Auftragskopf nach Anspruch 1 **dadurch gekennzeichnet, dass** der Auftragskopf wenigstens eine Querverteilkammer und einen mit dieser verbunden Düsenspalt mit Austrittsöffnung sowie eine sich daran anschließende Gleitfläche an die sich wiederum die Abrisskante anschließt derart umfasst, dass in Fließrichtung des Auftragsmediums betrachtet, das von der Querverteilkammer über den Düsenspalt und die Austrittsöffnung kommende Auftragsmedium nach der Austrittsöffnung über die Gleitfläche zur Abrisskante fließt und an der Abrisskante den Auftragskopf verlässt.

5. Auftragskopf nach einem der vorangehenden Ansprüche, **dadurch gekennzeichnet, dass** die zumindest eine Spüleinrichtung außerhalb des Düsenspalts angeordnet ist und/oder dass die zumindest eine Spüleinrichtung so ausgebildet und angeordnet ist, dass die Strömung des gasförmigen Spülmediums in Richtung des frei fallenden Vorhangs gerichtet ist.

6. Auftragskopf nach einem der vorherigen Ansprüche **dadurch gekennzeichnet, dass** der Gehäuseblock ein erstes und ein zweites Gehäuseblockteil umfasst und durch einen zwischen den beiden Gehäuseblockteilen gebildeten Hohlraum die Querverteilkammer und der Düsenspalt gebildet ist.

7. Auftragskopf nach Anspruch 6 **dadurch gekennzeichnet, dass** der erste Gehäuseblockteil eine erste, die erste Abrisskante bereitstellende Düsenlippe und der zweite Gehäuseblockteil eine zweite, die zweite Abrisskante bereitstellende Düsenlippe umfasst, die relativ zueinander derart verstellbar sind, dass die Weite des Düsenspalts im Bereich der Austrittsöffnung in Querrichtung des Auftragskopfs individuell einstellbar ist.

8. Auftragskopf nach einem der vorangehenden Ansprüche **dadurch gekennzeichnet, dass** die thermisch isolierende Schicht durch ein gasförmiges Isolationsmedium gebildet ist, welches in einem Spalt zwischen dem Gehäuseblock und der Außenverkleidung angeordnet oder geführt ist, wobei insbesondere der Spalt im Bereich der Abrisskante im Bereich 0,5mm - 50mm, bevorzugt 2-10mm, beträgt.

9. Auftragskopf nach Anspruch 8 **dadurch gekennzeichnet, dass** das gasförmige Isolationsmedium zumindest teilweise durch das strömende gasförmige Spülmedium bereitgestellt ist.

10. Auftragskopf nach einem der vorangehenden Ansprüche **dadurch gekennzeichnet, dass** der Auftragskopf eine Oberseite und eine Unterseite hat und die Austrittsöffnung im Bereich der Unterseite angeordnet ist, wobei das zumindest teilweise das Isolationsmedium bereitstellende Spülmedium in einer von der Oberseite zur Unterseite gerichteten Strömungsrichtung, insbesondere von der Oberseite zur Unterseite, zum Bereich der Abrisskante strömt.

11. Vorhangauftragswerk zur Beschichtung einer laufenden Materialbahn mit wenigstens einem flüssigen und/oder pastösen Medium, mit einem Auftragskopf nach einem der Ansprüche 1 bis 10.

12. Vorhangauftragswerk nach Anspruch 11 **dadurch gekennzeichnet, dass** Mittel vorgesehen sind, um die Temperatur des Spülmediums und/oder des Auftragsmediums so einzustellen, dass die Temperatur des Spülmediums zwischen der Temperatur der Umgebung und der Temperatur des Auftragsmediums liegt, insbesondere dass die Mittel ausgelegt sind, um die Temperatur des Spülmediums im Bereich des 0,4-fachen bis 1,5-fachen der Temperatur der Umgebung einzustellen.

13. Vorhangauftragswerk nach einem der vorangehenden Ansprüche 11 bis 12 **dadurch gekennzeichnet, dass** das Vorhangauftragswerk keine Einhausung hat, die den Auftragskopf zumindest abschnittweise umgibt, oder das Vorhangauftragswerk eine Einhausung hat, die den Auftragskopf zumindest abschnittweise umgibt, wobei die Einhausung nicht klimatisiert ist.

14. Verfahren zur Beschichtung einer laufenden Materialbahn mit wenigstens einem flüssigen und/oder pastösen Auftragsmedium mittels eines Vorhangauftragswerks das zumindest einen Auftragskopf, nach einem der Ansprüche 1 bis 10, umfasst, der wenigstens eine sich im Wesentlichen über seine Breite erstreckende Abrisskante umfasst an der das Auftragsmedium den Auftragskopf in Form eines frei fallenden Vorhangs verlässt und nachfolgend auf die Materialbahn tritt, **dadurch gekennzeichnet, dass** der Bereich zumindest einer der zumindest einen Abrisskante mit einem strömenden gasförmigen Spülmedium beaufschlagt wird.

15. Verfahren nach Anspruch 14 **dadurch gekennzeichnet, dass** die Temperatur des Spülmediums zwischen der Temperatur der Umgebung und der Temperatur des Auftragsmediums liegt und/oder dass die Temperatur des Spülmediums im Bereich von 15°C bis 55°C, die des Auftragsmediums im Bereich von 18°C bis 40°C und die Temperatur der Umgebung kleiner 65°C ist.

## Claims

1. Application head for a curtain applicator for coating a moving web of material with at least one liquid and/or pasty application medium, the application head comprising at least one tear-off edge which extends substantially over the width of the application head and at which the application medium leaves the application head in the form of a freely falling curtain, wherein at least one flushing device is provided, by means of which at least one of the at least one tear-off edge can be acted upon by a flowing gaseous flushing medium, **characterised in that** the application head comprises a housing block, in particular made of a metallic material, in which the cross-distribution chamber and the nozzle gap are arranged, and the housing block is surrounded at least in sections by an outer casing and a thermally insulating layer which comes into contact with the environment, the outer casing being thermally decoupled from the housing block at least in sections by the thermally insulating layer.

2. Application head according to claim 1, **characterised in that** the application head comprises at least one cross-distribution chamber and a nozzle gap connected thereto with an outlet opening in such a way that the application medium coming from the cross-distribution chamber via the nozzle gap to the outlet opening leaves the application head at the outlet opening, the at least one tear-off edge being formed by at least part of the outlet opening.

3. Application head according to claim 2, **characterised in that** the outlet opening provides a first and a second tear-off edge, the first tear-off edge being arranged at the front and the second tear-off edge being arranged at the rear when the application head is used as intended, viewed in the running direction of the material web, wherein a first and a second flushing device are provided and arranged in such a way that, when the application head is used as intended, the first flushing device applies the flushing medium to the first tear-off edge from the front when viewed in the running direction of the material web and the second flushing device applies the flushing medium to the second tear-off edge from the rear.

4. Application head according to claim 1, **characterised in that** the application head comprises at least one cross-distribution chamber and a nozzle gap connected thereto with an outlet opening and an adjoining sliding surface, which in turn is adjoined by the tear-off edge, in such a way that, viewed in the direction of flow of the application medium, the application medium coming from the cross-distribution chamber via the nozzle gap and the outlet opening flows after the outlet opening via the sliding surface to the tear-off edge and leaves the application head at the tear-off edge.

5. Application head according to one of the preceding claims, **characterised in that** the at least one flushing device is arranged outside the nozzle gap and/or in that the at least one flushing device is designed and arranged in such a way that the flow of the gaseous flushing medium is directed in the direction of the free-falling curtain.

6. Application head according to one of the preceding claims, **characterised in that** the housing block comprises a first and a second housing block part and the cross-distribution chamber and the nozzle gap are formed by a cavity formed between the two housing block parts.

7. Application head according to claim 6, **characterised in that** the first housing block part comprises a first nozzle lip providing the first tear-off edge and the second housing block part comprises a second nozzle lip providing the second tear-off edge, which are adjustable relative to one another in such a way that the width of the nozzle gap in the region of the outlet opening can be individually adjusted in the transverse direction of the application head.

8. Application head according to one of the preceding claims, **characterised in that** the thermally insulating layer is formed by a gaseous insulating medium which is arranged or guided in a gap between the housing block and the outer cladding, wherein in particular the gap in the region of the tear-off edge is in the range 0.5mm - 50mm, preferably 2-10mm.

9. Application head according to claim 8, **characterised in that** the gaseous insulating medium is at least partially provided by the flowing gaseous flushing medium.

10. Application head according to one of the preceding claims, **characterised in that** the application head has an upper side and a lower side and the outlet opening is arranged in the region of the lower side, wherein the rinsing medium providing at least part of the insulating medium flows in a flow direction directed from the upper side to the lower side, in particular from the upper side to the lower side, to the region of the tear-off edge.

11. Curtain applicator for coating a moving web of material with at least one liquid and/or pasty medium, with an application head according to one of claims 1 to 10.

12. Curtain applicator according to claim 11, **characterised in that** means are provided to adjust the temperature of the rinsing medium and/or the application medium so that the temperature of the rinsing medium lies between the temperature of the environment and the temperature of the application medium, in particular **in that** the means are designed to adjust the temperature of the rinsing medium in the range of 0.4 to 1.5 times the temperature of the environment.

13. Curtain applicator according to one of the preceding claims 11 to 12, **characterised in that** the curtain applicator has no enclosure which surrounds the application head at least in sections, or the curtain applicator has an enclosure which surrounds the application head at least in sections, wherein the enclosure is not air-conditioned.

14. Method for coating a moving material web with at least one liquid and/or pasty application medium by means of a curtain applicator which comprises at least one application head according to one of claims 1 to 10, which comprises at least one tear-off edge extending substantially over its width at which the application medium leaves the application head in the form of a freely falling curtain and subsequently steps onto the material web, **characterised in that** the region of at least one of the at least one tear-off edge is acted upon by a flowing gaseous flushing medium.

15. Process according to claim 14, **characterised in that** the temperature of the rinsing medium is between the temperature of the environment and the temperature of the application medium and/or **in that** the temperature of the rinsing medium is in the range from 15°C to 55°C, that of the application medium is in the range from 18°C to 40°C and the temperature of the environment is less than 65°C.

## Revendications

1. Tête d'application pour un dispositif d'application de rideau pour l'enduction d'une bande de matériau en mouvement avec au moins un milieu d'application liquide et/ou pâteux, la tête d'application comprenant au moins un bord de rupture s'étendant essentiellement sur la largeur de la tête d'application, au niveau duquel le milieu d'application quitte la tête d'application sous la forme d'un rideau tombant librement, dans laquelle au moins un dispositif de rinçage est prévu, au moyen duquel au moins l'une des au moins une arête d'arrachement peut être soumise à un fluide de rinçage gazeux en écoulement, **caractérisé en ce que** la tête d'application comprend un bloc de boîtier, en particulier en un matériau métallique, dans lequel sont disposées la chambre de distribution transversale et la fente de buse, et le bloc de boîtier est entouré au moins par sections par un revêtement extérieur et une couche thermiquement isolante qui vient en contact avec l'environnement, le revêtement extérieur étant découplé thermiquement du bloc de boîtier au moins par sections par la couche thermiquement isolante.

2. Tête d'application selon la revendication 1, **caractérisée en ce que** la tête d'application comprend au moins une chambre de distribution transversale ainsi qu'une fente de buse reliée à celle-ci avec une ouverture de sortie de telle sorte que le milieu d'application venant de la chambre de distribution transversale via la fente de buse vers l'ouverture de sortie quitte la tête d'application à l'ouverture de sortie, l'au moins une arête de rupture étant formée par au moins une partie de l'ouverture de sortie.

3. Tête d'application selon la revendication 2, **caractérisée en ce que** l'ouverture de sortie met à disposition une première et une deuxième arête de déchirure, la première arête de déchirure étant disposée à l'avant et la deuxième arête de déchirure à l'arrière lorsque la tête d'application est utilisée conformément aux prescriptions dans le sens de déplacement de la bande de matériau, un premier et un deuxième dispositif de rinçage étant prévus et disposés de telle sorte que, lors d'une utilisation conforme de la tête d'application, considérée dans le sens de déplacement de la bande de matériau, le premier dispositif de rinçage alimente le premier bord de déchirure depuis l'avant avec le fluide de rinçage et le deuxième dispositif de rinçage alimente le deuxième bord de déchirure depuis l'arrière avec le fluide de rinçage.

4. Tête d'application selon la revendication 1, **caractérisée en ce que** la tête d'application comprend au moins une chambre de distribution transversale et une fente de buse reliée à celle-ci avec une ouverture de sortie ainsi qu'une surface de glissement s'y raccordant, à laquelle se raccorde à son tour l'arête de rupture, de telle sorte que, vu dans le sens d'écoulement du fluide d'application, le fluide d'application venant de la chambre de distribution transversale par la fente de buse et l'ouverture de sortie s'écoule après l'ouverture de sortie par la surface de glissement vers l'arête de rupture et quitte la tête d'application sur l'arête de rupture.

5. Tête d'application selon l'une des revendications précédentes, **caractérisée en ce que** le au moins un dispositif de rinçage est disposé à l'extérieur de la fente de buse et/ou **en ce que** le au moins un dispositif de rinçage est conçu et disposé de telle sorte que l'écoulement du milieu de rinçage gazeux est dirigé en direction du rideau en chute libre.

6. Tête d'application selon l'une des revendications précédentes, **caractérisée en ce que** le bloc de boîtier comprend une première et une deuxième partie de bloc de boîtier et **en ce que** la chambre de distribution transversale et la fente de buse sont formées par un espace creux formé entre les deux parties de bloc de boîtier.

7. Tête d'application selon la revendication 6, **caractérisée en ce que** la première partie de bloc de boîtier comprend une première lèvre de buse fournissant le premier bord d'arrachement et la deuxième partie de bloc de boîtier comprend une deuxième lèvre de buse fournissant le deuxième bord d'arrachement, qui sont réglables l'une par rapport à l'autre de telle sorte que la largeur de la fente de buse dans la zone de l'ouverture de sortie dans la direction transversale de la tête d'application peut être réglée individuellement.

8. Tête d'application selon l'une des revendications précédentes, **caractérisée en ce que** la couche d'isolation thermique est formée par un milieu isolant gazeux qui est disposé ou guidé dans un interstice entre le bloc de boîtier et le revêtement extérieur, l'interstice étant en particulier de l'ordre de 0,5 mm à 50 mm, de préférence de 2 à 10 mm, dans la zone du bord de décollement.

9. Tête d'application selon la revendication 8, **caractérisée en ce que** le milieu d'isolation gazeux est fourni au moins en partie par le milieu de rinçage gazeux qui s'écoule.

10. Tête d'application selon l'une des revendications précédentes, **caractérisée en ce que** la tête d'application a une face supérieure et une face inférieure et l'ouverture de sortie est disposée dans la zone de la face inférieure, le fluide de rinçage fournissant au moins partiellement le fluide isolant s'écoulant dans une direction d'écoulement dirigée de la face supérieure vers la face inférieure, en particulier de la face supérieure vers la face inférieure, vers la zone du bord de décollement.

11. Dispositif d'application de rideau pour l'enduction d'une bande de matériau en mouvement avec au moins un milieu liquide et/ou pâteux, avec une tête d'application selon l'une des revendications 1 à 10.

12. Mécanisme d'application de rideau selon la revendication 11, **caractérisé en ce que** des moyens sont prévus pour ajuster la température du milieu de rinçage et/ou du milieu d'application de telle sorte que la température du milieu de rinçage se situe entre la température de l'environnement et la température du milieu d'application, en particulier **en ce que** les moyens sont conçus pour ajuster la température du milieu de rinçage dans la plage de 0,4 à 1,5 fois la température de l'environnement.

13. Mécanisme d'application de rideau selon l'une quelconque des revendications 11 à 12 précédentes, **caractérisé en ce que** le mécanisme d'application de rideau n'a pas d'enceinte entourant au moins partiellement la tête d'application, ou **en ce que** le mécanisme d'application de rideau a une enceinte entourant au moins partiellement la tête d'application, l'enceinte n'étant pas climatisée.

14. Procédé d'enduction d'une bande de matériau en mouvement avec au moins un milieu d'enduction liquide et/ou pâteux au moyen d'un dispositif d'enduction au rideau qui comprend au moins une tête d'enduction, selon l'une des revendications 1 à 10, qui comprend au moins une arête de rupture s'étendant essentiellement sur sa largeur, au niveau de laquelle le milieu d'enduction quitte la tête d'enduction sous la forme d'un rideau tombant librement et entre ensuite sur la bande de matériau, **caractérisé en ce que** la zone d'au moins une de l'au moins une arête de rupture est soumise à un milieu de rinçage gazeux en écoulement.

15. Procédé selon la revendication 14, **caractérisé en ce que** la température du milieu de rinçage se situe entre la température de l'environnement et la température du milieu d'application et/ou **en ce que** la température du milieu de rinçage se situe dans la plage de 15°C à 55°C, celle du milieu d'application dans la plage de 18°C à 40°C et la température de l'environnement est inférieure à 65°C.
